# EUROPÄISCHE PATENTSCHRIFT

(11) **EP 1 777 720 B1**
(45) Veröffentlichungstag und Bekanntmachung des Hinweises auf die Patenterteilung: **04.06.2008**
(21) Anmeldenummer: 05023154.7
(22) Anmeldetag: 24.10.2005
(51) Int. Cl.: H01H 50/14, H01R 4/48

(54) **Elektrisches Bauteil, insbesondere Relaisfassung, mit Federklemmen und Verfahren zu seiner Herstellung**
Electrical device, particularly relay socket, with spring clip and method of manufacture
Élément électrique, notamment support de relais, avec borne élastique et procédé de fabrication

(43) Veröffentlichungstag der Anmeldung: 25.04.2007
(73) Patentinhaber: Tyco Electronics Austria GmbH, 1210 Wien (AT)
(72) Erfinder: Helmreich, Johannes, 3910 Zwettl (AT)
(74) Vertreter: Grünecker, Kinkeldey, Stockmair & Schwanhäusser Anwaltssozietät

(56) Entgegenhaltungen:
- EP-A- 1 515 397
- DE-U1- 7 801 829
- DE-U1- 20 205 821
- DE-U1- 29 806 097

## Beschreibung

Die Erfindung betrifft ein elektrisches Bauteil, insbesondere eine Relaisfassung, mit einem Gehäuse und wenigstens einem Anschlusspol zum Anschließen von wenigstens einem Leiterende, wobei der Anschlusspol mit wenigstens einer Einstecköffnung, die sich in einer Einsteckrichtung des Leiterendes zu einer innerhalb des Gehäuses angeordneten Leiteraufnahmekammer erstreckt, und mit einer Klemmeinrichtung, durch die das Leiterende kraftschlüssig in der Leiteraufnahmekammer fixierbar ist, versehen ist.

Derartige elektrische Bauteile sind aus dem Stand der Technik bekannt. So werden beispielsweise Schraubklemmen zum Anschluss von Leiterenden, sogenannte Fahrstuhlklemmen, verwendet, bei denen das Leiterende in einen von einer elektrisch leitenden Andrückplatte begrenzten Klemmspalt eingeführt wird und dann die Andrückplatte mittels einer Schraube unter Verengung des Klemmspaltes auf das Leiterende gedrückt wird. Dadurch wird eine kraftschlüssige Verbindung des Leiterendes mit dem elektrischen Bauteil geschaffen, welche das Leiterende gegen unbeabsichtigtes Lösen sichert und das Leiterende mit dem Bauteil elektrisch verbindet.

Der Nachteil dieser Art von Anschlusspolen besteht darin, dass zum einen zur Betätigung der Schraube spezielles Werkzeug notwendig ist und zum anderen der Schraubvorgang Zeit beansprucht. Außerdem ist es in der Praxis sehr schwierig, in eine derartige Schraubklemme mehr als einen Leiter gleichzeitig einzusetzen und festzuklemmen. Dies ist beispielsweise bei Relaisfassungen dann erforderlich, wenn die Anschlüsse mehrerer Relais zwecks gleichzeitiger Betätigung überbrückt werden müssen. Die Installation und Bedienung mehrerer Schraubklemmen für jeweils einen Anschluss ist jedoch entsprechend aufwendig.

Die Druckschriff "DE 78 01 829 U1" offenbart ein elektrisches Bauteil gemäß dem Oberbegriff des Patentanspruchs 1.

Der Erfindung liegt in Anbetracht dieser Nachteile die Aufgabe zugrunde, eine auch beim Anschluss mehrerer Leiterenden einfach zu betätigende Anschlussmöglichkeit für ein elektrisches Bauteil, insbesondere eine Relaisfassung, zu schaffen.

Diese Aufgabe wird mit einem elektrischen Bauteil nach Anspruch 1 gelöst.

Diese Lösung ist konstruktiv einfach und ermöglicht es, aufgrund der kraftschlüssigen Klemmung bei Auslenkung der Kontaktfeder jeweils ein Leiterende in einem Klemmspalt kraftschlüssig festzuklemmen. Durch die Aufteilung der einen Blattfeder in wenigstens zwei Kontaktfedern ist es folglich möglich, unabhängig voneinander mehrere Leiterenden an jeweils dem Klemmspalt einer Kontaktfeder festzuklemmen. Auf diese Weise können an einem Anschlusspol, wie er durch die Blattfeder gebildet ist, mehrere Leiterenden angeschlossen werden. Jede Kontaktfeder stellt dabei selbst wieder eine Blattfeder dar, die vorzugsweise an ihrem schmalen Ende eingespannt ist.

Das Prinzip der erfindungsgemäßen Lösung kann durch die im Folgenden beschriebenen Ausgestaltungen, die jeweils für sich vorteilhaft sind und beliebig miteinander kombiniert werden können, weiter verbessert werden.

So können in einer vorteilhaften Weiterbildung die Kontaktfedern jeweils eine in Einsteckrichtung geneigte, die Leiteraufnahmekammer in Einsteckrichtung zum Klemmspalt verjüngende Führungsschräge bilden. Durch die Führungsschräge wird das Leiterende beim Einstecken zum Klemmspalt hin geleitet, so dass die Leiterenden ohne Verhaken in den Klemmspalt gesteckt werden können.

Um die Kontaktfedern kostengünstig zu fertigen, beispielsweise durch Stanzen und Biegen, ist es von Vorteil, wenn die Führungsschräge im Wesentlichen geradlinig verläuft. Darüber hinaus stellt eine geradlinige Führungsschräge sicher, dass das Leiterende gleichmäßig zum Klemmspalt geführt wird.

Die die Kontaktfedern bildende Blattfeder kann einstückig aus einem Stanzteil gefertigt sein, wobei der Trennschlitz in das Stanzteil eingeschnitten oder eingestanzt ist. Die Formgebung kann beispielsweise durch Biegen erfolgen. An dem dem Klemmspalt entgegengesetzten Ende der Kontaktfedern können sich diese zur Blattfeder vereinen.

Insbesondere kann in einer vorteilhaften Ausgestaltung das Stanzteil zu einem Käfig geformt sein, der Seitenflächen oder -platten ausbildet, welche die Leiterendenaufnahmekammer wenigstens abschnittsweise auskleiden. Dies führt zu einem sicheren Kontakt des Leiterendes mit der Klemmeinrichtung des Anschlusspols. Die einzelnen Seitenflächen können durch einfache Biegeverfahren aus einer entsprechend gestanzten Ausgangsplatte eines ausgestanzten, ebenen Rohlings hergestellt werden.

Um ausreichend große und gleichmäßige Klemmkräfte innerhalb der vorgegebenen Toleranzen zu erzielen, können die Kontaktfedern an ihrem vom Klemmspalt abgewandten Ende mit einem Verformungsbereich versehen sein, in dem die elastische Verformung der Kontaktfedern im Wesentlichen stattfindet. Die Konzentration der elastischen Verformung im Verformungsbereich wird dadurch erreicht, dass durch die Formgebung der Kontaktfedern in diesem Bereich die mechanischen Spannungen im Verformungsbereich erhöht sind und die Auslenkbarkeit an dieser Stelle größer ist als in den übrigen Abschnitten der Kontaktfedern. Dies kann beispielsweise dadurch erreicht werden, dass der Flächeninhalt des Querschnitts der Kontaktfedern in diesem Bereich verringert ist. Allerdings birgt diese Maßnahme die Gefahr von Dauerbrüchen aufgrund der Kerbwirkung einer solchen Verengung. Deshalb ist es bevorzugt, wenn die Erhöhung der Spannungen in den Kontaktfedern durch einen sich in Längsrichtung der Kontaktfedern erstreckenden Übergangsradius im Verformungsbereich erreicht wird. Der Übergangsradius beträgt dabei ein Mehrfaches der Materialstärke der Kontaktfedern.

Um die von den Kontaktfedern erzeugte Klemmkraft aufzunehmen, kann in einer weiteren Ausgestaltung eine Andrückplatte aus einem Blechmaterial bezüglich des Klemmspaltes gegenüber den Kontaktfedern angeordnet sein. Bei dieser Ausgestaltung wird das Leiterende durch die Kontaktfeder in Richtung der starren Andrückplatte gedrückt, die als Gegenhalter dient. Die Anzahl der für das elektrische Bauteil benötigten Teile kann dabei verringert werden, wenn die Andrückplatte zusammen mit den Kontaktfedern aus einem Stanzteil einstückig ausgeformt ist und insbesondere einen Teil des Käfigs bildet.

Bei einer zu starken Auslenkung der Kontaktfedern, insbesondere wenn die Kontaktfedern durch ein Werkzeug niedergedrückt werden, um ein Leiterende freizugeben, können sich diese plastisch verformen, wodurch sich die Klemmkraft permanent ändert und unter Umständen nicht mehr im vorgegebenen Toleranzfeld liegt. Um eine derartige Verformung zu vermeiden, ist es von Vorteil, wenn in einer weiteren Ausgestaltung ein Anschlag vorgesehen ist, der auf der bezüglich der Führungsschräge gegenüberliegenden Seite der Kontaktfedern angeordnet ist und die Auslegung begrenzt.

Der Anschlag kann auf einfache Weise von einer Stanzzunge gebildet sein, die einstückig mit den Kontaktfedern verbunden ist und beispielsweise ebenfalls Teil des Käfigs ist. Um eine ausreichende Vergrößerung des Klemmspaltes beim Einstecken eines Leiterendes zu ermöglichen, kann der Anschlag im nicht ausgelenkten Ruhezustand der Kontaktfedern von diesen beabstandet sein. Der Abstand liegt vorzugsweise innerhalb des Bereichs, in dem eine im wesentlichen reine elastische Verformung der Kontaktfedern mit einem vernachlässigbaren plastischen Verformungsanteil stattfindet.

Femer kann in einer weiteren Ausgestaltung ein Anschlag jeweils den von einer Blattfeder durch einen oder mehrere Trennschlitze gebildeten Kontaktfedern gleichzeitig zugeordnet sein, so dass jede Kontaktfeder vom Anschlag abgestützt werden kann. Hierzu kann sich der Anschlag über die Breite sämtlicher Kontaktfedern erstrecken.

Beschädigungen an den Kontaktfedern beim Anschlagen an den Anschlag können vermieden werden, wenn die Stanzzunge eine den Kontaktfedern gegenüberliegende Anschlagfläche aufweist, auf der die Kontaktfedern in einer aus der Ruhestellung unter einer Vergrößerung des Klemmspaltes ausgelenkten Freigabestellung im Wesentlichen flächig aufliegen können. Durch die großflächige Auflage wird verhindert, dass die Kontaktfedem bei zu hohem Druck auf die Führungsschräge plastisch um den Anschlag gebogen werden. Die Freigabestellung dient dazu, das Leiterende wieder aus der Klemmeinrichtung zu lösen. Dies kann beispielsweise dadurch erfolgen, dass die dem Leiterende zugeordnete Kontaktfeder unter Vergrößerung des Klemmspaltes aufgedrückt wird und das Leiterende freigibt.

Um das Einstecken der Leiterenden zu erleichtern und, im eingesteckten Zustand, die Leiterenden innerhalb der Einstecköffnung zu fixieren, kann die Einstecköffnung in vorteilhafter Weise eine Außenkontur aufweisen, die der Außenkontur nebeneinander angeordneter Leiterquerschnitte entspricht, deren Anzahl der Leiterquerschnitte der Anzahl der Kontaktfedern entspricht.

Zusätzlich zur Einstecköffnung kann das Gehäuse wenigstens eine Betätigungsöffnung aufweisen, die sich in die Leiterendenaufnahmekammer in Richtung eines Mittenabschnittes wenigstens einer Kontaktfeder zur Leiteraufnahmekammer hin öffnet. Die Betätigungsöffnung erlaubt das Durchstecken eines Werkzeuges, wie beispielsweise eines Schraubendrehers, um die Kontaktfeder zur Freigabe des geklemmten Leiterendes niederzudrücken, beispielsweise durch Druck auf die Führungsschräge. Alternativ kann sich eine Betätigungsöffnung auch über sämtliche Kontaktfedern einer Blattfeder erstrecken, was zu einer einfacheren Formgebung führt. Wie die Einstecköffnung kann auch die Betätigungsöffnung im Gehäuse des elektrischen Bauteils ausgebildet sein.

Der Mittenabschnitt, auf den die Betätigungsöffnung ein Werkzeug leitet, ist vorzugsweise im Bereich des Anschlages angeordnet, so dass die vom Werkzeug beim Lösen der Klemmung ausgeübte Kraft direkt vom Anschlag aufgenommen wird.

Wie oben bereits erwähnt ist, können die Kontaktfedern, die Andrückplatte und der Anschlag aus elektrisch leitendem Stanzblech, beispielsweise einem vergüteten Stahl wie einem Chrom-Nickel-Stahl, z.B. X12CrNi17 7, gefertigt sein. Das Stanzmaterial kann zu einem in Einsteckrichtung offenen Käfig geformt sein, welcher in eine vom Gehäuse des elektrischen Bauteils gebildete Montagekammer eingesetzt ist. Der Käfig kann dabei mit seinen Seitenflächen die Montagekammer an wenigstens drei Seiten auskleiden, um eine gute Kontaktierung des Leiterendes und ausreichenden Schutz gegen Funkenschlag zu bieten.

In einer weiteren Ausgestaltung kann der Käfig selbst als ein Federelement ausgebildet sein, das, in die Montagekammer eingesetzt, elastisch ausgelenkt ist. Dies führt zu einer kraftschlüssigen Halterung des Käfigs in der Montagekammer bei einer recht einfachen Montage.

In einer weiteren vorteilhaften Ausgestaltung kann das elektrische Bauteil ferner ein Leiterelement aufweisen, welches die Klemmeinrichtung beispielsweise mit den mit Strom vom Anschlusspol zu versorgenden Elementen des Bauteils elektrisch verbindet. Bei einer Relaisfassung kann die Klemmeinrichtung durch das Leiterelement mit den Steckverbindungen für das Relais verbunden werden.

Das Leiterelement kann ebenfalls aus einem Stanzmaterial, vorzugsweise Kupfer wie K55, gestanzt sein und neben einem Leiterabschnitt beispielsweise eine Kontaktplatte aufweisen, die zwischen der Andrückplatte und den Kontaktfedern angeordnet ist und eine direkte Kontaktierung des Leiterelements durch das von der Kontaktfeder gehaltene Leiterende ermöglicht.

Die Kontaktplatte kann in einer weiteren Ausgestaltung umgefaltet sein und eine in Einsteckrichtung gelegene Bodenplatte des Käfigs oder der Montagekammer bilden, so dass bei langen Leiterenden diese nicht das Gehäuse des elektrischen Bauteils berühren und beschädigen. Insbesondere kann die Bodenplatte den durch das Stanzteil für die Blattfeder gebildeten Käfig an einer Seite komplettieren. Um die Positionierung des Leiterelements relativ zur Klemmeinrichtung sicherzustellen, kann wenigstens ein Rastfalz und/oder wenigstens eine Haltezunge vorgesehen sein. Durch diese Maßnahmen lässt sich eine einfache kraftschlüssige Vormontage von Leiterelement und Blattfeder bzw. Käfig erzielen, so dass diese als vormontiertes Teil einstückig in das Gehäuse des Bauteils eingebracht werden können.

Eine kraftschlüssige Vormontage lässt sich beispielsweise auf einfache Weise erreichen, wenn die Leiterplatte an ihrem entgegen der Einsteckrichtung gelegenen Ende mit einem Haltefalz die Andrückplatte des Käfigs hintergreift und die Leiterplatte gleichzeitig durch die Blattfedern gegen die Andrückplatte gedrückt ist.

Eine Seitenwand des Käfigs kann zudem eine Haltezunge bilden, welche mit den Unterkanten der Seitenflächen des Käfigs fluchtet und in einen Innenraum des Käfigs ragt. Bei einem am Käfig montierten Leiterelement liegen die Unterkante der Rückplatte und die Unterkante der Haltenase auf dem Leiterelement auf. Bei dieser Ausgestaltung kann das Leiterelement in der einen Richtung quer zur Einsteckrichtung durch die Federkraft der Kontaktfedern und in der anderen Richtung, parallel zur Einsteckrichtung, durch den Haltefalz und die Haltenase gegen Verschiebung gesichert werden.

Die Erfindung betrifft auch ein Herstellverfahren, das auf einer solchen Vormontage von Leiterelement und Klemmeinrichtung beruht.

Im Folgenden wird die Erfindung anhand eines Ausführungsbeispiels mit Bezug auf die Zeichnungen näher erläutert. Dabei können entsprechend den oben beschriebenen, jeweils für sich vorteilhaften Ausgestaltungen einzelne Merkmale des beschriebenen Ausführungsbeispiels auch weggelassen werden, wenn es in einer speziellen Anwendung nicht auf die mit diesem Merkmal verbundenen Vorteile ankommen sollte.

Es zeigen:
- Fig. 1: eine schematische Perspektivansicht eines erfindungsgemäß ausgestalteten elektrischen Bauteils;
- Fig. 2: eine schematische Seitenansicht in teilweiser Schnittdarstellung des elektrischen Bauteils der Fig. 1;
- Fig. 3: eine schematische Perspektivansicht eines erfindungsgemäß ausgestalteten Klemmeinrichtung;
- Fig. 4: eine schematische Perspektivdarstellung der mit einem Leiter zu einer vormontierten Baueinheit zusammengefügten Klemmeinrichtung der Fig. 2.

Fig. 1 zeigt eine Relaisfassung 1 als elektrisches Bauteil, bei dem die Erfindung angewandt wird. Die Relaisfassung 1 dient zur Aufnahme eines Relais (nicht gezeigt) in einem Aufnahmebereich 2, der mit Steckkontakten 3 für die Pins des Relais und Positioniereinrichtungen 4 zur exakten Positionierung des Relais im Aufnahmebereich versehen ist.

Die Relaisfassung 1 ist mit einer Mehrzahl von Anschlusspolen 5 versehen, welche über in Fig. 1 nicht dargestellte Leiterelementen mit den Steckkontakten 3 für das Relais verbunden sind. Die Anschlusspole sind mit jeweils wenigstens einer Einstecköffnung 6 und wenigstens einer Betätigungsöffnung 7 versehen.

In eine Einstecköffnung 6 kann wenigstens ein Leiter 8 und/oder wenigstens eine Brücke 9 gesteckt werden. Die Innenkontur der Einstecköffnung 6 entspricht der Außenkontur nebeneinander angeordneter Leiter 8 oder Brücken 9, so dass diese durch die Wandung der Einstecköffnung 6 einzeln abgestützt und positioniert sind. Durch die Betätigungsöffnung 7 lässt sich ein Werkzeug 10, wie beispielsweise ein Schraubendreher einführen, um den Leiter 8 oder die Brücke 6 vom Anschlusspol 5 zu lösen.

Der Aufnahmebereich 2 mit den Öffnungen für die Steckkontakte 3 und den Positioniereinrichtungen 4 sowie die Anschlusspole 5 mit den Einstecköffnungen 6 und den Betätigungsöffnungen 7 sind in einem Gehäuse 11, beispielsweise aus Kunststoff, ausgeformt. Das Gehäuse 11 wird mit diesen Elementen in einem Arbeitsgang wie beispielsweise Spritzgießen gefertigt.

Fig. 2 zeigt eine Seitenansicht der Relaisfassung 1 der Fig. 1, wobei ein Anschlusspol 5 geschnitten dargestellt ist.

Wie in Fig. 2 zu erkennen ist, ist der Anschlusspol 5 mit einer Klemmeinrichtung 12 versehen, in der ein abisoliertes Leiterende 13 des Leiters 8 kraftschlüssig fixiert ist. Hierzu ist der Leiter 8 in eine Einsteckrichtung E durch die Einstecköffnung 6 in eine Leiterendenaufnahmekammer 14 gesteckt, wo er mittels einer in Einsteckrichtung E auslenkbaren Blattfeder 15 in einem Klemmspalt 16 festgeklemmt ist.

Die Klemmeinrichtung 12 ist in einer vom Gehäuse 11 gebildeten Montagekammer 17 angeordnet, die wenigstens teilweise mit der Leiterendenaufnahmekammer 14 überlappt. Ein Leiterelement 18 erstreckt sich von der Klemmeinrichtung 12 zu einem Steckkontakt 3 des Aufnahmebereichs 2 und verbindet diesen mit dem Anschlusspol 5. Das Leiterelement 18 kann, wie die Klemmeinrichtung 12, aus einem Stanzteil hergestellt sein. Die Ausgestaltung des Leiterelements 18 ist unten mit Bezug auf die Fig. 4 beschrieben.

Wie in der Fig. 2 femer zu erkennen ist, ist das Werkzeug 10 von der Wandung der ebenfalls in die Leiterendenaufnahmekammer 14 mündenden Betätigungsöffnung 7 so in die Leiterendenaufnahmekammer 14 geführt, dass es auf die Blattfeder 15 trifft und diese unter Vergrößerung des Klemmspaltes 16 nach unten, in Einsteckrichtung E drückt, bis die Blattfeder gegen einen Anschlag 19 stößt.

Die Klemmeinrichtung 12 wird im Wesentlichen von einem einstückigen, käfigförmigen Stanzteil 20 aus einem elektrisch leitenden Blech, beispielsweise einem Blech aus Chrom-Nickel-Stahl, gebildet, dessen Aufbau nun mit Bezug auf die Fig. 3 genauer beschrieben wird.

Wie zu erkennen ist, ist die Blattfeder 15 Teil des Käfigs 20 und in wenigstens zwei parallele Kontaktfedern 21, 22 unterteilt, die durch wenigstens einen Trennschlitz 23 voneinander getrennt sind. Am freien Ende 24, 25 einer jeden Kontaktfeder 21, 22 ist ein Klemmspalt 26, 27 angeordnet. In jedem Klemmspalt 26, 27 kann, wie in Fig. 2 dargestellt ist, ein Leiterende 14 unter elastischer Auslenkung der jeweiligen Kontaktfeder 21, 22 in Einsteckrichtung E kraftschlüssig fixiert sein.

An ihren in die Leiterendenaufnahmekammer 14 weisenden Rückenflächen bilden die Kontaktfedern 21, 22 jeweils eine vorzugsweise geradlinige, in Einsteckrichtung E geneigte Führungsschräge 28, 29 aus, die die Leiterendenaufnahmekammer 14 in Einsteckrichtung E zu den Klemmspalten 26, 27 hin verjüngen und so ein durch die Einstecköffnung 6 (vgl. Fig. 2) gestecktes Leiterende 13 zu den Klemmspalten 26, 27 leiten.

An die Führungsschrägen 28, 29 schließt sich an den von den Klemmspalten 26, 27 abgewandten Seiten ein als Verformungsbereich 30, 31 ausgestalteter, in Längsrichtung der Kontaktfedern 21, 22 sich erstreckender Übergangsradius R an, der mehrere Materialstärken D beträgt. Durch diese Formgebung der Kontaktfedern 21, 22 sind die Spannungen beim Andrücken eines Leiterendes an eine Führungsschräge einer Kontaktfeder 20, 21 im jeweiligen Verformungsbereich 30, 31 konzentriert, so dass dort im Wesentlichen die elastische Verformung der Kontaktfedern 21, 22 stattfindet, während die Führungsschrägen 28, 29 im Wesentlichen unverformt bleiben.

An ihren den freien Enden 24, 25 gegenüberliegenden Enden 32, 33, am Ende der Verformungsbereiche 30, 31, sind die beiden Kontaktfedern 21, 22 miteinander verbunden und setzen sich in einer Rückenplatte 34 fort. Die Rückenplatte 34 verläuft in Einsteckrichtung E und ist im Wesentlichen rechteckig. Eine an die Kontaktfedern 21, 22 angrenzende Seite der Rückenplatte 34 setzt sich in einer rechteckigen, länglichen Seitenplatte 35, die sich im Wesentlichen quer zur Einsteckrichtung über die gesamte Länge der Kontaktfedern 21, 22 erstreckt.

An ihrem der Rückenplatte 34 gegenüberliegenden Ende schließ sich an die Seitenplatte 35 eine Andrückplatte 36 an, welche zusammen mit den Kontaktfedern 21, 22 die Klemmspalte 26, 27 bildet. Die Andrückplatte 36 nimmt die von den Kontaktfedern 21, 22 erzeugten Klemmkräfte auf. Da die freien Enden 24, 25 der Kontaktfedern in Einsteckrichtung E geneigt sind, führt ein Zug am Leiterende 13 entgegen der Einsteckrichtung dazu, dass sich die Kontaktfedern 21, 22 in die Horizontale aufzurichten versuchen und stärker gegen die Andrückplatte 36 drücken. Dies erhöht die Klemmkräfte, die von der Andrückplatte 36 aufgefangen werden.

Die Unterkante 37 der Rückenplatte 34 liegt in einer Ebene mit der Unterkante 38 der Seitenplatte 35 und der Unterkante 39 der Andrückplatte 36, so dass diese eine gemeinsame Bodenfläche bilden.

Die Ebene der Unterkanten 37, 38, 39 verläuft im Wesentlichen senkrecht zur Einsteckrichtung E.

Die Höhe der Andrückplatte 36 in Einsteckrichtung E ist etwas geringer als die Höhe der Seitenplatte 35, so dass eine Aussparung 40 gebildet ist.

Die Rückenplatte 34, die Seitenplatte 35 und die Andrückplatte 36 bilden die Seitenflächen eines im Wesentlichen quaderförmigen Käfigs, in dessen Innenraum die umgebogenen Kontaktfedern 21, 22 unter Bildung der Leiterendenaufnahmekammer 14 und der Klemmspalte 28, 29 ragen. Sie sind durch eine zweifache Falzung einer ursprünglich ebenen Ausgangsplatte des Stanzmaterials um jeweils etwa 90° um einen Innenraum 41 herum entstanden.

Der Anschlag 19 ist aus der Seitenplatte 35 des Käfigs gestanzt und in den Innenraum 41 des Käfigs geklappt. Die Stanzung ist dabei so angeordnet, dass ein schrägliegender Klappfalz 42 (vgl. Fig. 2) und damit eine bezüglich der Einsteckrichtung E schräg, in Richtung der Klemmspalte 28,29 geneigte verlaufende Anschlagfläche 42 gebildet ist. Die Neigung N der Anschlagfläche 42 gegenüber der Einsteckrichtung E ist dabei so bemessen, dass die Unterseiten 43, 44 der Kontaktfedern 21, 22 im Wesentlichen vollflächig auf der Anschlagfläche 42 zu liegen kommen, wenn die Kontaktfedern 21, 22 in Einsteckrichtung E aus ihrer in Fig. 3 dargestellten Ruhestellung in die in Fig. 2 dargestellte Freigabestellung elastisch ausgelenkt werden. Dabei ist die Anschlagsfläche 42 in der Ruhestellung so von den Unterseiten 43, 44 beabstandet, dass diese ohne plastische Verformung gegen die Anschlagfläche 42 bewegt werden könne.

Der Anschlag 19 ist im Wesentlichen gegenüber der Betätigungsöffnung 7 angeordnet, wie der Fig. 2 zu entnehmen ist, so dass die durch das Werkzeug 10 auf die Aufführungsschrägen 28,29 wirkende Kraft direkt durch den Anschlag 19 aufgenommen wird.

Wie in Fig. 3 zu erkennen ist, ist aus der Seitenplatte 35 eine Haltenase 50 ausgestanzt und vorzugsweise parallel zur Andrückplatte 36 und Rückenplatte 34 in den Innenraum 41 gebogen bzw. geknickt. Die Unterkante 51 der Haltenase 50 liegt auf einer Ebene mit den Unterkanten 37, 38, 39. Die Funktion dieser Haltenase 50 wird aus der Fig. 4 deutlich.

Fig. 4 zeigt die aus dem Stanzteil 20 gebildete Klemmeinrichtung 12 und das Leiterelement 18. Das Leiterelement 18 erstreckt sich bis zu der Aufnahme 2 für das Relais und bildet an seinem von der Klemmeinrichtung 12 abgewandten Ende eine Klemmenaufnahme 45 für den Anschluss eines Pins des Relais aus.

Das Leiterelement 18 und die Klemmeinrichtung 12 sind ohne zusätzliche Bauteile kraftschlüssig miteinander verbunden und bilden eine vormontierte, einstückig handhabbare Montageeinheit.

Hierzu ist eine an dem der Klemmenaufnahme 45 gegenüberliegenden Ende des Leiterelements 18 angeordnete Endplatte 46 im Wesentlichen rechtwinklig geknickt ausgeformt und bildet einen Teil 47 und, rechtwinklig dazu, einen Teil 48. Der eine, längere Teil 47 der Endplatte 46 bildet eine Bodenplatte für das Stanzteil 20, welche den Innenraum 41 an dem in Einsteckrichtung E gelegenen Ende abdeckt. Das Leiterelement 18 liegt unten an der Unterkante 37 der Rückenplatte 34 und an der Unterkante 51 der Haltenase 39 zu.

Der umgeknickte kürzere Teil 48 liegt dem Innenraum 42 des Stanzteils zugewandt zwischen der Andrückplatte 36 und den Kontaktfedern 21, 22 und bildet eine Leiterplatte. Vorzugsweise sind die Kontaktfedern 21, 22 durch das Teil 48 etwas ausgelenkt, so dass das Leiterelement 18 gegen die Andrückplatte 36 gedrückt ist. Am entgegen der Einsteckrichtung gelegenen Ende der Leiterplatte ist ein Haltefalz 49 angeordnet, der das entgegen Einsteckrichtung E weisende, obere Ende der Andrückplatte 36 in Richtung aus dem Innenraum 41 hintergreift und in die Aussparung 40 ragt. Durch den Haltefalz 49 und den Druck der Kontaktfeder 21, 22 ist das Leiterelement 18 gegen ein Verschieben in Einsteckrichtung E gesichert.

Insgesamt wird durch diese Ausgestaltung zwischen dem Leiterelement 18 und der Klemmeinrichtung 12 eine Verbindung erreicht, die einfach zu erzeugen und für Montagezwecke ausreichend fest ist.

Natürlich kann das Leiterelement 18 auch einstückig mit der Klemmeinrichtung 12 bzw. dem Käfig 20 gefertigt sein. Eine solche Ausgestaltung erfordert jedoch eine kompliziertere Stanzgeometrie mit erheblich höherem Ausschussanteil als die erfindungsgemäße Ausgestaltung mit zwei Einzelteilen, nämlich Käfig und Leiterelement.

Im montierten Zustand kleidet das Stanzteil 20 mit seiner Rückenplatte 34 sowie der Seitenplatte 35 und der Andrückplatte 36 wenigstens drei Seiten der Montagekammer 17 des Gehäuses 11 aus. Eine vierte Seite der Montagekammer 17 wird bei der in Fig. 4 gezeigten Ausführungsform durch das Leiterelement 18 ausgekleidet.

Der Aufbau des Stanzteils 20 weist eine ausreichende Elastizität aus, so dass es beim Einsetzen in die Montagekammer 17 elastisch verformt wird und dadurch in der Montagekammer fixiert ist.

Durch die Ausgestaltung mit wenigstens zwei Kontaktfedern 21, 22 ist es möglich, an einem Anschlusspol 5 eines elektrischen Bauteils wie einer Relaisfassung 1 mehrere Leiterelemente 18 bzw. wenigstens einen Leiter und eine Brücke unterschiedlichen Durchmessers unabhängig voneinander anzubringen, ohne dass die Klemmwirkung der übrigen an einem Anschlusspol 5 angeordneten Leiter beeinträchtigt ist.

## Patentansprüche

1. Elektrisches Bauteil (1), insbesondere eine Relaisfassung, mit einem Gehäuse (11) und wenigstens einem Anschlusspol (5) zum Anschließen von wenigstens einem Leiterende (13), wobei der Anschlusspol (5) mit wenigstens einer Einstecköffnung (6), die sich in einer Einsteckrichtung (E) des Leiterendes (13) zu einer innerhalb des Gehäuses (11) angeordneten Leiterendenaufnahmekammer (14) erstreckt, und einer Klemmeinrichtung (12), durch die das Leiterende (13) kraftschlüssig fixierbar ist, versehen ist, wobei die Klemmeinrichtung (12) in der Leiterendenaufnahmekammer (14) wenigstens eine Blattfeder (15) aufweist, die an ihrem freien Ende durch wenigstens einen Trennschlitz (23) in wenigstens zwei parallele Kontaktfedern (21, 22) geteilt ist, wobei an den freien Enden (24, 25) der Kontaktfedern jeweils ein Klemmspalt (26, 27) gebildet ist, in den jeweils ein Leiterende (13) unter Auslenkung wenigstens einer Kontaktfeder (21, 22) in Einsteckrichtung (E) einführbar ist, und wobei bezüglich des Klemmspaltes (26, 27) gegenüber den Kontaktfedern eine elektrisch leitende Andrückplatte (36, 48) angeordnet ist, **dadurch gekennzeichnet, dass** die Kontaktfedern (21, 22), die Andrückplatte (36) und ein die Auslenkung der Kontaktfedern (21, 22) begrenzender Anschlag (19) aus einem Stanzblech gebildet sind, das einen im Wesentlichen quaderförmigen Käfig (20) bildet.

2. Elektrisches Bauteil (1) nach Anspruch 1, **dadurch gekennzeichnet, dass** die Kontaktfedern (21, 22) jeweils eine in Einsteckrichtung (E) geneigte, die Leiterendenaufnahmekammer (14) in Einsteckrichtung (E) zum Klemmspalt (26, 27) verjüngende Führungsschräge (28, 29) bilden.

3. Elektrisches Bauteil (1) nach Anspruch 2, **dadurch gekennzeichnet, dass** die Führungsschräge (28, 29) im Wesentlichen geradlinig verläuft.

4. Elektrisches Bauteil (1) nach einem der oben genannten Ansprüche, **dadurch gekennzeichnet, dass** die freien Enden (24, 25) der Kontaktfedern (21, 22) in Einsteckrichtung (E) geneigt sind.

5. Elektrisches Bauteil (1) nach einem der oben genannten Ansprüche, **dadurch gekennzeichnet, dass** die Blattfeder (15) an einem käfigförmigen Stanzteil (20) ausgebildet ist.

6. Elektrisches Bauteil (1) nach Anspruch 5, **dadurch gekennzeichnet, dass** der Käfig Seitenflächen (34, 35, 36) ausbildet, welche die Leiterendenaufnahmekammer (14) wenigstens abschnittsweise auskleiden.

7. Elektrisches Bauteil (1) nach einem der oben genannten Ansprüche, **dadurch gekennzeichnet, dass** die Kontaktfedern (21, 22) an ihrem vom Klemmspalt (28, 29) abgewandten Ende jeweils mit einem Verformungsbereich (30, 31) versehen sind, der eine höhere Auslenkbarkeit als die übrigen Abschnitte der Kontaktfedern (21, 22) aufweist, und dass im Verformungsbereich (30, 31) die Kontaktfedern (21, 22) jeweils einen Übergangsradius (R) aufweisen, der ein Mehrfaches der Materialstärke (D) der Kontaktfedern (21, 22) beträgt.

8. Elektrisches Bauteil (1) nach einem der oben genannten Ansprüche, **dadurch gekennzeichnet, dass** die Andrückplatte (36, 48) zusammen mit den Kontaktfedern (21, 22) einstückig ausgeformt ist.

9. Elektrisches Bauteil (1) nach Anspruch 2**, dadurch gekennzeichnet, dass** auf der bezüglich der Führungsschräge (28, 29) gegenüberliegenden Seite der Kontaktfedern (21, 22) ein die Auslenkung begrenzender Anschlag (19) vorgesehen ist.

10. Elektrisches Bauteil (1) nach Anspruch 9, **dadurch gekennzeichnet, dass** der Anschlag (19) von einer einstückig mit den Kontaktfedern (21, 22) verbundenen Stanzzunge gebildet ist.

11. Elektrisches Bauteil (1) nach Anspruch 9 oder 10, **dadurch gekennzeichnet, dass** der Anschlag (19) im nichtausgelenkten Ruhezustand der Kontaktfedern (21, 22) von diesen beabstandet ist.

12. Elektrisches Bauteil (1) nach einem der Ansprüche 9 bis 11, **dadurch gekennzeichnet, dass** der Anschlag (19) eine den Kontaktfedern (21, 22) gegenüberliegende Anschlagfläche (42) aufweist, auf der die Kontaktfedern (21, 22) in einer unter einer Vergrößerung des Klemmspaltes elastisch ausgelenkten Freigabestellung Im Wesentlichen flächig aufliegen.

13. Elektrisches Bauteil (1) nach einem der oben genannten Ansprüche, **dadurch gekennzeichnet, dass** die Einstecköffnung (6) eine Außenkontur aufweist, die der Außenkontur nebeneinander angeordneter Leiterquerschnitte entspricht, deren Anzahl der Anzahl der Kontaktfedern entspricht.

14. Elektrisches Bauteil (1) nach einem der oben genannten Ansprüche, **dadurch gekennzeichnet, dass** das Gehäuse (11) wenigstens eine Betätigungsöffnung (7) aufweist, die sich in Richtung eines Mittenabschnittes wenigstens einer Kontaktfeder (21, 22) zur Leiterendenautnahmekammer (14) hin öffnet.

15. Elektrisches Bauteil (1) nach Anspruch 14, **dadurch gekennzeichnet, dass** der Anschlag (19) im Bereich des Mittenabschnittes angeordnet ist.

16. Elektrisches Bauteil (1) nach einem der oben genannten Ansprüche, **dadurch gekennzeichnet, dass** der Käfig ein Federelement ausbildet, das bei in die Montagekammer eingesetztem Käfig elastisch ausgelenkt ist.

17. Elektrisches Bauteil (1) nach Anspruch 16, **dadurch gekennzeichnet, dass** sich das Federelement mit einer Kante in der Montagekammer abstützt.

18. Elektrisches Bauteil (1) nach einem der Ansprüche 16 oder 17 **dadurch gekennzeichnet, dass** das Federelement die Andrückplatte umfasst.

19. Elektrisches Bauteil (1) nach einem der oben genannten Ansprüche, **dadurch gekennzeichnet, dass** der Käfig (20) und ein vom Anschlusspol (2) weg führendes Leiterelement (18) im Wesentlichen kraftschlüssig verbunden sind.

20. Elektrisches Bauteil (1) nach Anspruch 19, **dadurch gekennzeichnet, dass** ein Teil (48) des Leiterelements (18) zwischen die Kontaktfedern (21, 22) und die Andrückplatte (36) geklemmt ist.

21. Elektrisches Bauteil (1) nach Anspruch 19 oder 20, **dadurch gekennzeichnet, dass** das leiterelement (18) mit einem Haltefalz (49) den Käfig (20) hintergreift.

22. Elektrisches Bauteil (1) nach Anspruch 21, **dadurch gekennzeichnet, dass** das Leiterelement (18) an der in Einsteckrichtung (E) weisenden Seite des Käfigs (20) anliegt und der Haltefalz (49) den Käfig (20) an der entgegen der Einsteckrichtung (E) liegenden Seite hintergreift.

## Claims

1. Electrical component (1), in particular a relay socket, comprising a housing (11) and at least one terminal (5) for the connection of at least one conductor end (13), the terminal (5) being provided with at least one plug-in opening (6), which extends in a plug-in direction (E) of the conductor end (13) to a conductor end receiving chamber (14) arranged inside the housing (11), and with a clamping device (12), through which the conductor end (13) may be non-positively fixed, the clamping device (12) having in the conductor end receiving chamber (14) at least one leaf spring (15), the free end of which is divided into at least two parallel spring contacts (21, 22) by at least one dividing slot (23), a clamping slot (26, 27) being formed at each of the free ends (24, 25) of the spring contacts, into each of which clamping slots a conductor end (13) can be introduced in the plug-in direction (E) with deflection of at least one spring contact (21, 22), and an electrically conductive pressure plate (36, 48) being arranged opposite the spring contacts with respect to the clamping slot (26, 27), **characterised in that** the spring contacts (21, 22), the pressure plate (36) and a stop (19) which limits the deflection of said spring contacts (21, 22) are formed from a punching sheet, which forms a substantially cuboid cage (20).

2. Electrical component (1) according to claim 1, **characterised in that** the spring contacts (21, 22) each form a guide bevel (28, 29) which is inclined in the plug-in direction (E) and narrows the conductor end receiving chamber (14) in the plug-in direction (E) towards the clamping slot (26, 27).

3. Electrical component (1) according to claim 2, **characterised in that** the guide bevel (28, 29) extends substantially in a straight line.

4. Electrical component (1) according to any one of the preceding claims, **characterised in that** the free ends (24, 25) of the spring contacts (21, 22) are inclined in the plug-in direction (E).

5. Electrical component (1) according to any one of the preceding claims, **characterised in that** the leaf spring (15) is formed on a cage-shaped stamping (20).

6. Electrical component (1) according to claim 5, **characterised in that** the cage forms side faces (34, 35, 36) which clad at least portions of the conductor end receiving chamber (14).

7. Electrical component (1) according to any one of the preceding claims, **characterised in that** the spring contacts (21, 22) are each provided, at their ends remote from the clamping slot (28, 29), with a deformation region (30, 31), which is more deflectable than the other portions of said spring contacts (21, 22), and **in that** in the deformation region (30, 31) the spring contacts (21, 22) each have a transition radius (R) which is a multiple of the material thickness (D) of the spring contacts (21, 22).

8. Electrical component (1) according to any one of the preceding claims, **characterised in that** the pressure plate (36, 48) is formed together with the spring contacts (21, 22) in one piece.

9. Electrical component (1) according to claim 2, **characterised in that** a stop (19) which limits the deflection is provided on the side of the spring contacts (21, 22) opposite the guide bevel (28, 29).

10. Electrical component (1) according to claim 9, **characterised in that** stop (19) is formed from a punched-out tongue which is connected integrally to the spring contacts (21, 22).

11. Electrical component (1) according to either claim 9 or claim 10, **characterised in that** when the spring contacts (21, 22) are not deflected but at rest, the stop (19) is at a distance from them.

12. Electrical component (1) according to any one of claims 9 to 11, **characterised in that** the stop (19) has a stop face (42) opposite the spring contacts (21, 22), against which the spring contacts (21, 22) under an enlargement of the clamping slot lie in a substantially resiliently deflected release position.

13. Electrical component (1) according to any one of the preceding claims, **characterised in that** the insertion opening (6) has an outer contour which corresponds to the outer contour of adjacently arranged conductor cross-sections, the number of which corresponds to the number of spring contacts.

14. Electrical component (1) according to any one of the preceding claims, **characterised in that** the housing (11) has at least one actuation opening (7) which opens into the conductor end receiving chamber (14) in the direction of a central portion of at least one spring contact (21, 22).

15. Electrical component (1) according to claim 14, **characterised in that** the stop (19) is arranged in the region of the central portion.

16. Electrical component (1) according to any one of the preceding claims, **characterised in that** the cage forms a spring element, which is resiliently deflected when the cage is installed in the mounting chamber.

17. Electrical component (1) according to claim 16, **characterised in that** the spring element is supported in the mounting chamber by an edge.

18. Electrical component (1) according to either claim 16 or claim 17, **characterised in that** the spring element comprises the pressure plate.

19. Electrical component (1) according to any one of the preceding claims, **characterised in that** the cage (20) and a conductive element (18) leading away from the terminal (2) are substantially non-positively connected.

20. Electrical component (1) according to claim 19, **characterised in that** a part (48) of the conductive element (18) is clamped between the spring contacts (21, 22) and the pressure plate (36).

21. Electrical component (1) according to either claim 19 or claim 20, **characterised in that** the conductive element (18) engages behind the cage (20) by means of a retaining fold (49).

22. Electrical component (1) according to claim 21, **characterised in that** the conductive element (18) abuts on the side of the cage (20) which faces in the plug-in direction (E) and the retaining fold (49) engages behind the cage (20) on the side facing away from the plug-in direction (E).

## Revendications

1. Elément électrique (1), notamment support de relais, comprenant un boîtier (11) et au moins un pôle de connexion (5) pour la connexion d'au moins une extrémité de conducteur (13), le pôle de connexion (5) étant pourvu d'au moins une ouverture d'enfichage (6) s'étendant dans une direction d'enfichage (E) de l'extrémité de conducteur (13) vers une chambre de réception d'extrémité de conducteur (14) située à l'intérieur du boîtier (11) et d'un dispositif de serrage (12) grâce auquel l'extrémité de conducteur (13) peut être fixée par friction, le dispositif de serrage (12) comprenant, dans la chambre de réception d'extrémité de conducteur (14), au moins un ressort à lame (15) qui est divisé en au moins deux ressorts de contact (21, 22) parallèles par au moins une fente de séparation (23) au niveau de son extrémité libre, une fente de serrage (26, 27) étant formée respectivement au niveau des extrémités libres (24, 25) des ressorts de contact, dans laquelle une extrémité de conducteur (13) peut être introduite à chaque fois dans la direction d'enfichage (E) en faisant dévier au moins un ressort de contact (21, 22), et une plaque de pression (36, 48) électroconductrice étant située face aux ressorts de contact par rapport à la fente de serrage (26, 27), **caractérisé par le fait que** les ressorts de contact (21, 22), la plaque de pression (36) et une butée (19) limitant la déviation des ressorts de contact (21, 22) sont formés dans une tôle à découper qui forme une cage (20) essentiellement carrée.

2. Elément électrique (1) selon la revendication 1, **caractérisé par le fait que** les ressorts de contact (21, 22) forment à chaque fois une rampe de guidage (28, 29) inclinée dans la direction d'enfichage (E) qui rétrécit la chambre de réception d'extrémité de conducteur (14) dans la direction d'enfichage (E) vers la fente de serrage (26, 27).

3. Elément électrique (1) selon la revendication 2, **caractérisé par le fait que** la rampe de guidage (28, 29) s'étend de manière essentiellement rectiligne.

4. Elément électrique (1) selon l'une des revendications énoncées ci-dessus, **caractérisé par le fait que** les extrémités libres (24, 25) des ressorts de contact (21, 22) sont inclinées dans la direction d'enfichage (E).

5. Elément électrique (1) selon l'une des revendications énoncées ci-dessus, **caractérisé par le fait que** le ressort à lame (15) est exécuté sur une pièce estampée (20) en forme de cage.

6. Elément électrique (1) selon la revendication 5, **caractérisé par le fait que** la cage forme des surfaces latérales (34, 35, 36) qui garnissent au moins des segments de la chambre de réception d'extrémité de conducteur (14).

7. Elément électrique (1) selon l'une des revendications énoncées ci-dessus, **caractérisé par le fait que** les ressorts de contact (21, 22) sont pourvus chacun, à leur extrémité éloignée de la fente de serrage (28, 29), d'une zone de déformation (30, 31) dotée d'une aptitude à la déformation plus élevée que les autres segments des ressorts de contact (21, 22) et **par le fait que** les ressorts de contact (21, 22) possèdent à chaque fois, dans la zone de déformation (30, 31), un rayon de transition (R) mesurant un multiple de l'épaisseur de matériau (D) des ressorts de contact (21, 22).

8. Elément électrique (1) selon l'une des revendications énoncées ci-dessus, **caractérisé par le fait que** la plaque de pression (36, 48) est solidaire des ressorts de contact (21, 22).

9. Elément électrique (1) selon la revendication 2, **caractérisé par le fait qu'**une butée (19) limitant la déviation est située sur le côté des ressorts de contact (21, 22) opposé par rapport à la rampe de guidage (28, 29).

10. Elément électrique (1) selon la revendication 9, **caractérisé par le fait que** la butée (19) est formée par une languette formée d'une seule pièce avec les ressorts de contact (21, 22).

11. Elément électrique (1) selon la revendication 9 ou 10, **caractérisé par le fait que** la butée (19) est située à une distance des ressorts de contact (21, 22) dans l'état de repos non dévié de ces derniers.

12. Elément électrique (1) selon l'une des revendications 9 à 11, **caractérisé par le fait que** la butée (19) présente une surface de butée (42) faisant face aux ressorts de contact (21, 22) et sur laquelle les ressorts de contact (21, 22) reposent essentiellement à plat dans une position de libération déviée élastiquement entraînant une augmentation de la fente de serrage.

13. Elément électrique (1) selon l'une des revendications énoncées ci-dessus, **caractérisé par le fait que** l'ouverture d'enfichage (6) a un contour extérieur correspondant au contour extérieur de sections de conducteur situées l'une à côté de l'autre dont le nombre correspond au nombre de ressorts de contact.

14. Elément électrique (1) selon l'une des revendications énoncées ci-dessus, **caractérisé par le fait que** le boîtier (11) est pourvu d'au moins une ouverture de manoeuvre (7) s'ouvrant vers la chambre de réception d'extrémité de conducteur (14) en direction d'une partie centrale d'au moins un ressort de contact (21, 22).

15. Elément électrique (1) selon la revendication 14, **caractérisé par le fait que** la butée (19) est située dans la zone de la partie centrale.

16. Elément électrique (1) selon l'une des revendications énoncées ci-dessus, **caractérisé par le fait que** la cage forme un élément élastique qui est dévié élastiquement lorsque la cage est insérée dans la chambre de montage.

17. Elément électrique (1) selon la revendication 16, **caractérisé par le fait que** l'élément élastique s'appuie dans la chambre de montage avec une arête.

18. Elément électrique (1) selon l'une des revendications 16 ou 17, **caractérisé par le fait que** l'élément élastique comprend la plaque de pression.

19. Elément électrique (1) selon l'une des revendications énoncées ci-dessus, **caractérisé par le fait que** la cage (20) et un élément conducteur (18) s'éloignant du pôle de connexion (2) sont reliés essentiellement par friction.

20. Elément électrique (1) selon la revendication 19, **caractérisé par, le fait qu'**une partie (48) de l'élément conducteur (18) est serrée entre les ressorts de contact (21, 22) et la plaque de pression (36).

21. Elément électrique (1) selon la revendication 19 ou 20, **caractérisé par le fait que** l'élément conducteur (18) se met en prise avec la cage (20) par l'arrière avec un pli de retenue (49).

22. Elément électrique (1) selon la revendication 21, **caractérisé par le fait que** l'élément conducteur (18) est adjacent au côté de la cage (20) tourné dans la direction d'enfichage (E) et le pli de retenue (49) se met en prise avec la cage (20) par l'arrière sur le côté opposé à la direction d'enfichage (E).
